# EUROPÄISCHE PATENTSCHRIFT

(11) **EP 0 353 226 B1**
(45) Veröffentlichungstag und Bekanntmachung des Hinweises auf die Patenterteilung: **04.12.1991**
(21) Anmeldenummer: 88902135.8
(22) Anmeldetag: 04.03.1988
(51) Int. Cl.: A47B 81/06, A47B 96/20

(54) **GEHÄUSE FÜR EIN GERÄT DER UNTERHALTUNGSELEKTRONIK**
HOUSING FOR AN ENTERTAINMENT ELECTRONICS APPLIANCE
HABILLAGE POUR APPAREILS D'ELECTRONIQUE GRAND PUBLIC

(30) Priorität: 13.03.1987 DE 3708170
(43) Veröffentlichungstag der Anmeldung: 07.02.1990
(73) Patentinhaber: E W D ELECTRONIC-WERKE DEUTSCHLAND GMBH, D-7730 Villingen-Schwenningen (DE)
(72) Erfinder: THIELE, Karl-Heinz, D-3150 Peine (DE)
(74) Vertreter: Einsel, Robert, Dipl.-Ing.
(86) Internationale Anmeldenummer: EP8800164
(87) Internationale Veröffentlichungsnummer: WO8806855

(56) Entgegenhaltungen:
- DE-A- 2 815 714
- DE-C- 1 000 594
- FR-A- 2 266 596
- GB-A- 1 223 185

## Beschreibung

Gehäuse von Geräten der Unterhaltungselektronik wie z.B. Fernsehempfängern Lautsprecherboxen und Racks bestehen vorzugsweise aus mehreren Platten, die an den Kanten zusammengesetzt sind. Vorzugsweise werden dafür Spanplatten mit einer Stärke von etwa 10 mm verwendet. Die Spanplatten werden mit einer Folie entsprechend dem gewünschten Design versehen, z.B. Nußbaum, Teak, Palisander, wobei die Folie vorzugsweise ohne Unterbrechung die jeweiligen Ecken des Gehäuses überspannt.

Der Erfindung liegt die Aufgabe zugrunde, für derartige Platten für ein Gehäuse ein neuartiges Material anzugeben, das Vorteile in verschiedener Hinsicht, insbesondere bezüglich der Herstellung, des Gebrauchs und der Sicherheit aufweist.

Diese Aufgabe wird durch die im Anspruch 1 beschriebene Erfindung gelöst. Vorteilhafte Weiterbildungen der Erfindung sind in den Unteransprüchen beschrieben.

Grundsätzlich können Spanplatten oder Faserplatten verwendet werden, die Bestandteile aus Gips oder Zement enthalten. Derartige Platten sind bekannt unter anderem als Gipsfaserplatten, zementgebundene Holzspanplatten (Duripanel), gipsgebundene Spanplatten und Gipsspanplatten. Gipsspanplatten und Gipsfaserplatten bestehen aus Zellulose mit Gips als Bindemittel. Die Gipsfaserplatten werden aus Altpapier hergestellt und sind so im Sinne eines Recycling preiswert und insbesondere umweltfreundlich in der Produktionsphase. Derartige Faserplatten können zusätzlich mit elastischen Langfasermaterialien, z.B. Glasfasern, Steinwoll- oder Mineralwollfasem, Carbon- und Aramidfasern armiert werden.

Gipsfaserplatten haben eine Dichte von etwa 1,15 - 1,20 kg/l, eine Biegefestigkeit von ä 8,0 N/mm² in Längsrichtung und ä 8,5 N/mm² in Querrichtung, eine Querzugfestigkeit von 0,3 - 0,4 N/mm² und eine Brandschutzklasse A2. Der E-Modul derartiger Platten beträgt ca 3500 NImm² in Längsrichtung und ca 4000 NImm² in Querrichtung.

Es mußte zunächst angenommen werden, daß ein auf Zementbasis beruhendes Material für Gehäuse für Geräte der Unterhaltungselektronik nicht infrage kommt, da die besonderen Eigenarten und Vorteile des Werkstoffes Zement für derartige Geräte nicht relevant zu sein scheinen. Es hat sich jedoch gezeigt, daß durch das erfindungsgemäß verwendete Material eine überraschend große Zahl von teilweise voneinander unabhängigen Vorteilen erzielt wird.

Das Material hat zunächst eine größere Umweltfreundlichkeit, und zwar in der Produktionsphase, in der Nutzungsphase und in der Entsorgungsphase. Bei der Produktion und der Verarbeitung von bisher verwendeten Spanplatten fallen die schädlichen Stoffe Formaldehyd und Harnsäure an. Bei dem erfindungsgemäßen Material ist das nicht der Fall. Vielmehr werden dort in größerem Maße Gips und Schwefel gebunden. Das ist deshalb vorteilhaft, weil diese Stoffe in zunehmenriem Maße bei der Rauchgasentschwefelung gewonnen werden, relativ wenig Anwendungsmöglichkeiten haben und daher eine Verwendungsmöglichkeit dieser Stoffe hinsichtlicht Umweltfreundlichkeit vorteilhaft ist

Es wird außerdem eine Verbesserung der akustischen Performance der Geräte mit Gehäuse aus den erfindungsgmäßen Platten erreicht. Das beruht darauf, daß die Gehäuse eine höhere Dämpfung und dadurch ein geringeres Klirrverhalten bei akustischer Anregung aufweisen. Erfindungsgemäße Gehäuse sind daher unempfindlicher gegen störende Resonanzeffekte.

Es wird ferner eine geringere akustische Kopplung durch Körperschall erreicht, so daß störende Mikrophonieerscheinungen bei bestimmten Geräten reduziert werden. In einem Fernsehempfänger kann beispielsweise der Lautsprecher über das Gehäuse Schwingungen auf die Bildröhre übertragen, die dort durch Anregungen der Lochmaske zu Bildstörungen führen können. Diese Störungen werden ebenfalls verringert, so daß in bestimmten Fällen bisher angewandte Maßnahmen wie z.B. eine künstliche Erhöhung der Masse des Magneten des Lautsprechers entfallen können.

Die reinen Materialkosten werden durch die Erfindung ebenfalls verringert. Es hat sich gezeigt, daß der Werkzeugerschleiß bei dem Zuschneiden oder dem Fräsen der erfindungsgemäßen Platten sogar geringer ist als bei der Bearbeitung von Spanplatten. Die Verarbeitung der erfindungsgemäßen Platten kann mit herkömmlichen Maschinen erfolgen.

Das erfindungsgemäße Material hat eine geringere Brennbarkeit und somit eine erhöhte Betriebssicherheit. Das verwendete Material zählt zur Klasse A2, bezeichnet mit "schwer entflammbar". DieserVorteil kommt insbesondere dort zum Tragen, wo wie in den skandinavischen Ländern hohe Brandgefahr besteht und hohe Anforderungen hinsichtlich der Nicht- Brennbarkeit gestellt werden.

Das Material ist darüberhinaus tropenfest und besonders für klimatische Verhältnisse mit hohen Temperaturen und hoher Luftfeuchtigkeit geeignet.

Die Erfindung wird anhand der Zeichnung am Beispiel eines Gehäuses für einen Fernsehempfänger erläutert Darin zeigen
Fig. 1 im Schnitt das Gehäuse eines Fernsehempfängers und
Fig. 2, 3 eine Möglichkeit für die Herstellung von Kanten zwischen den erfindungsgemäßen Platten.

Fig. 1 zeigt das Gehäuse eines Femsehempfängers mit einer oberen Gehäusewand 1, einer Seitenwand 2, dem Boden 3, der Bildröhre 4 und dem vorderen Deckrahmen 5. Der Deckrahmen 5 und die nicht dargestellte Rückwand sind in üblicher Weise als Kunststoffspritzteil hergestellt. Die obere Gehäusewand 1, die hintere Gehäusewand 2, die vordere nicht dargestellte Gehäusewand und der Boden 3 bestehen aus Gipsfaserplatten oderzementgebundenen Holzspanplatten mit einer Dicke von ca 10 mm. Eine zementgebundene Holzspanplatte ist z.B. unter dem Handelsnamen "Duripanel" handelsüblich. Die die einzelnen Gehäusewände bildenden Platten sind dabei mit einer ein Furnier darstellenden Folie überzogen, die sich durchgehend ohne Unterbrechung über die Kanten des Gehäuses erstreckt. Die Eigenschaften gipsgebundener Spanplatten sind z.B. näher beschrieben in der WKI Mitteilung 404/1985, Sonderdruck aus tiz 1985, Nr. 10, Seite 756 bis 759.

Die vier in Fig. 1 beschriebenen Gehäusewände bilden zunächst eine durchgehende starre Platte, die mit einer das Furnier bildenden Folie beschichtet ist. Diese Platte wird anschließend an den Stellen der vorgesehenen Gehäusekanten so gefräst, daß die Platte an diesen Stellen ohne Beschädigung der durchgehenden Folie insbesondere auf einen Winkel von 90° umknickbar ist.

In den Fig. 2, 3 ist eine solche bekannte Lösung dargestellt. Fig. 2 zeigt eine durchgehende Platte 6 in Form einer Gipsfaserplatte oder zementgebundenen Holzspanplatte, die der Gesamtheit der Flächen der vier Gehäuseteile gemäß Fig. 1 entspricht und an der Oberfläche mit einer ein Furnier bildenden Folie 7 versehen ist. An den später die Gehäusekanten bildenden Stellen wird die Platte durch eine Fräsmaschine geführt, wobei mehrere Einschnitte 8 eingefräst werden, die bis auf die Folie 7 reichen, diese jedoch nicht beschädigen. Zwischen den Einschnitten 8 bleiben somit aus dem Material der Platte 6 Stege 9 stehen, deren Höhe einen geringeren oder gleichen Wert aufweist als die Dicke der Platte 6. In die Einschnitte 8 wird anschließend eine Klebemasse 10 eingefüllt. Zu diesem Zweck wird die Platte 6 in eine Vorrichtung gebracht. Die Vorrichtung ist so ausgebildet, daß die Platte 6 unmittelbar nach dem Auftragen der Klebemasse 10 gebogen wird und so lange in einerentsprechenden Lage festgehalten wird, bis die Klebemasse 10 erhärtet ist. Das Abbinden der Klebemasse 10 geschieht innerhalb von wenigen Sekunden. Auf diese Weise ist die durch die Einschnitte 8 zunächst erheblich geschwächte Platte 6 wieder nahezu so fest wie die ungefräste Platte 6. Es sind auch Klebeverfahren mit einer Kombination aus mehreren Klebern denkbar, bei denen ein schnell bindender Kleber eine Vorfixierung und ein zweiter, langsam abbindender Kleber die Endfestigkeit ergibt. Derartige Verfahren mit zwei unterschiedlich wirkenden Klebern sind beschrieben in der DE-PS 29 27 182.

Durch die besondere Anordnung der Einschnitte 8 bildet sich beim Biegen der Platte 6 automatisch eine saubere runde Kante aus. Dieses durch die DE-OS 21 14 364 bekannte Verfahren zur Herstellung eines Gehäuses aus einer Platte ist somit bei Gipsfaserplatten und zementgebundenen Holzspanplatten ebenfalls in vorteilhafter Weise anwendbar. Die zusätzlich dargestellte Folie 11 dient vorübergehend zur Stabilisierung der Folie 7 während des Herstellungsprozesses und wird danach wieder entfernt.

## Patentansprüche

1. Gehäuse eines Gerätes der Unterhaltungselektronik wie Femsehempfänger, Lautsprecherboxen, Racks und dgl., das aus mehreren Platten zusammengesetzt ist, dadurch gekennzeichnet, daß als Platten (6) Gipsfaserplatten, Gipsspanplatten oder zementgenundene Holzspanplatten verwendet sind.

2. Gehäuse nach Anspruch 1, dadurch gekennzeichnet, daß die Platten (6) mit einer ein Furnier bildenden Folie (7) beschichtet sind, die die Kanten des Gehäuses ohne Unterbrechungen überspannt.

3. Gehäuse nach Anspruch 2, dadurch gekennzeichnet, daß mehrere aneinanderstoßende Gehäusewände zunächst durch eine mit der Folie (7) beschichtete Platte (6) gebildet sind, die jeweils an den Gehäusekanten auf der der Folie (7) gegenüberliegenden Seite mit die Folie (7) nicht erfassenden Einschnitten (8) versehen und zur Bildung der Kante abgewinkelt ist (Fig. 2, 3).

4. Gehäuse nach Anspruch 2, dadurch gekennzeichnet, daß die Einschnitte (8) mit einem Kleber (10) gefüllt sind (Fig. 2, 3).

## Claims

1. Casing of an item of equipment of the entertainment electronics industry such as television receivers, speaker boxes, racks and the like, which is composed of a plurality of panels, characterised in that there are used as panels (6) fibre reinforced plaster boards, plaster chip boards or cement-bonded wood chip boards.

2. Casing according to claim 1, characterised in that the panels (6) are coated with a film (7) forming a veneer and which spans the edges of the casing without interruptions.

3. Casing according to claim 2, characterised in that a plurality of mutually abutting casing walls are formed initially by a panel (6) coated with the film (7), each panel at the casing edges being provided at the side opposite to the film (7) with notches (8), which do not extend into the film (7), and being bent to form the edge (Figs 2, 3).

4. Casing according to claim 2, characterised in that the notches (8) are filled with an adhesive (10) (Figs 2, 3).

## Revendications

1. Bâti d'appareil de l'électronique de loisirs, tel que récepteur de télévision, enceinte de haut-parleur, rack et équivalent, qui se compose de plusieurs panneaux assemblés, caractérisé en ce que l'on utilise comme panneaux (6) des panneaux de staff, des panneaux d'agglomérés de plâtre ou des panneaux d'agglomérés de bois lié par du ciment.

2. Bâti selon la revendication 1, caractérisé en ce que les panneaux (6) sont revêtus d'une feuille (7) qui forme un placage et qui recouvre les arêtes du bâti sans interruptions.

3. Bâti selon la revendication 2, caractérisé en ce que plusieurs panneaux de bâti contigus sont tout d'abord formés par un panneau (6) revêtu de la feuille (7), panneau qui est pourvu respectivement sur les arêtes du bâti du coté opposé à la feuille (7) d'entailles (8) qui n'atteignent pas la feuille (7) et qui est coudé pour former l'arête (fig. 2, 3).

4. Bâti selon la revendication 2, caractérisé en ce que les entailles (8) sont remplies de colle (10) (fig. 2.3).
